# EUROPÄISCHE PATENTSCHRIFT

(11) **EP 4 151 793 B1**
(45) Veröffentlichungstag und Bekanntmachung des Hinweises auf die Patenterteilung: **12.06.2024**
(21) Anmeldenummer: 22189508.9
(22) Anmeldetag: 09.08.2022
(51) Int. Cl.: D06F 33/47, D06F 37/42, D06F 25/00, D06F 105/46, D06F 103/68

(54) **SCHLUPFERKENNUNGSVERFAHREN FÜR EINE WÄSCHEBEHANDLUNGSMASCHINE UND WÄSCHEBEHANDLUNGSMASCHINE**
SLIP DETECTION METHOD FOR A LAUNDRY TREATMENT MACHINE AND LAUNDRY TREATMENT MACHINE
PROCÉDÉ DE DÉTECTION DE GLISSEMENT POUR UNE MACHINE DE TRAITEMENT DE LINGE ET MACHINE DE TRAITEMENT DE LINGE

(30) Priorität: 15.09.2021 BE 202105724
(43) Veröffentlichungstag der Anmeldung: 22.03.2023
(73) Patentinhaber: Miele & Cie. KG, 33332 Gütersloh (DE)
(72) Erfinder: Balzer, Eugen, 33729 Bielefeld (DE); Gessat, Ulrich, 33378 Rheda-Wiedenbrück (DE)

(56) Entgegenhaltungen:
- EP-A2- 2 447 407
- WO-A1-2020/251505
- DE-A1- 10 239 493
- DE-A1-102010 031 266

## Beschreibung

Die Erfindung betrifft ein Schlupferkennungsverfahren für eine Wäschebehandlungsmaschine und eine Wäschebehandlungsmaschine nach dem Oberbegriff des Patentanspruchs 7.

Die bekannten Wäschebehandlungsmaschinen umfassen dabei ein Gehäuse, eine in dem Gehäuse um eine Drehachse drehbare Trommel zur Aufnahme von Wäsche, einen Riemenantrieb mit einem eine Antriebswelle aufweisenden Motor und einen die Antriebswelle und die Trommel drehmomentübertragend verbindenden Riemen und eine Steuerung zur Ansteuerung des Motors. Die jeweiligen Dokumente EP 2 447 407 A2 und DE 10 2010 031266 A betreffen Verfahren und Vorrichtungen, um einen bereits erfolgten Riss oder ein Abspringen des Riemens zu erfassen. EP 2 447 407 A2 offenbart eine Überwachung des Riemens während eines Anlaufs des Motors, wobei DE 10 2010 031266 A ein Auslaufen des Motors überwacht. Das Dokument WO 2020/251505 A1 offenbart eine Wäschebehandlungsmachine mit einem Verfahren zur Erkennung eines Schlupfes beim Vergleich einer Trommelgeschwindigkeit und einer Motorgeschwindigkeit.

Da Schlupf zu Reibung zwischen Riemen und Riemenantrieb führt, besteht die Gefahr, dass der Riemen durchgescheuert wird. Dies zöge dann neben den Ausfallzeiten der Wäschebehandlungsmaschine eine kostspielige und aufwendige Reparatur für den Benutzer nach sich. Dies gilt es zu verhindern.

Der Erfindung stellt sich somit das Problem, ein Schlupferkennungsverfahren für eine Wäschebehandlungsmaschine und eine Wäschebehandlungsmaschine bereitzustellen. Erfindungsgemäß wird dieses Problem durch ein Schlupferkennungsverfahren mit den Merkmalen des Patentanspruchs 1 gelöst, wonach das Verfahren die folgenden Verfahrensschritte in der angegebenen Reihenfolge aufweist:
Betrieb der Wäschebehandlungsmaschine in dem Betriebszustand und Überwachung, ob mindestens eine vorher festgelegte Messstartbedingung vorliegt;
Abschalten des Drehmoments des Motors für eine vorher festgelegte Messzeitdauer, falls die Messstartbedingung vorliegt;
Messung eines Drehzahlgradienten des Motors in Abhängigkeit der Zeit während der Messzeitdauer;
Vergleich des gemessenen Drehzahlgradienten mit einem vorher festgelegten Grenzwert nach Ablauf der Messzeitdauer;
Überprüfung, ob eine Überschreitung des Grenzwerts durch den gemessenen Drehzahlgradienten vorliegt;
einer vorher festgelegten Funktion der Wäschebehandlungsmaschine, wenn der gemessene Drehzahlgradient den Grenzwert überschritten hat oder Rücksprung zum ersten Verfahrensschritt, falls der gemessene Drehzahlgradient den Grenzwert nicht überschritten hat.
Erfindungsgemäß ist unter "Abschalten des Drehmoments des Motors" zu verstehen: Die Drehzahlregelung wird abgeschaltet, die Stromregelung bleibt aber aktiv, sie regelt aber auf den Sollwert 0 (d- und q-Strom). Da die Regelung im "Eingriff" bleibt, kann sie auch den Drehzahlabfall ermitteln. Anderenfalls wäre ein Drehzahlsensor erforderlich, der aber aus Kostengründen nicht eingesetzt werden soll.

Ferner wird dieses Problem durch eine Wäschebehandlungsmaschine mit den Merkmalen des Patentanspruchs 7 gelöst. Bei der erfindungsgemäßen Wäschebehandlungsmaschine kann es sich beispielsweise um eine Waschmaschine, einen Wäschetrockner oder einen sogenannten Waschtrockner, also ein Kombinationsgerät zum Waschen und zum Trocknen von Wäsche, ausgebildet sein. Die erfindungsgemäße Wäschebehandlungsmaschine kann als ein Haushaltsgerät oder ein gewerbliches Gerät, also eine Wäschebehandlungsmaschine für den professionellen Einsatz, ausgebildet sein. Insbesondere kann die Wäschebehandlungsmaschine zur Behandlung von Textilien ausgebildet sein. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass ein Schlupferkennungsverfahren für eine Wäschebehandlungsmaschine und eine Wäschebehandlungsmaschine verbessert sind. Aufgrund der erfindungsgemäßen Ausbildung des Schlupferkennungsverfahrens für eine Wäschebehandlungsmaschine und der Wäschebehandlungsmaschine ist es möglich, einen an sich ungewünschten Schlupf zwischen dem Riemen auf der einen Seite und der Antriebswelle des Motors auf der anderen Seite bei dem Betrieb der erfindungsgemäßen Wäschebehandlungsmaschine rechtzeitig zu detektieren und automatisch geeignete Gegenmaßnahmen einzuleiten. Denkbare Gegenmaßnahmen bzw. vorher festgelegte Funktionen der Wäschebehandlungsmaschine beinhalten beispielsweise ein Stoppen des Motors, ein Signalisieren des erkannten Schlupfes, damit ein Benutzer entsprechend reagieren kann, und/oder das Einleiten einer temporären oder andauernden Reversierbewegung der Trommel, um die Blockade zu lösen.

Dies hat den wesentlichen Vorteil, dass eine Beeinträchtigung der Funktion der erfindungsgemäßen Wäschebehandlungsmaschine oder sogar eine Beschädigung der erfindungsgemäßen Wäschebehandlungsmaschine, insbesondere des Riemenantriebs, wirksam verhindert ist. Ein Schlupf zwischen dem Riemen und der Antriebswelle des Motors kann sich insbesondere bei ungünstiger Wäscheverteilung in der Trommel der Wäschebehandlungsmaschine ergeben. Aufgrund der vorgenannten ungünstigen Wäscheverteilung blockiert die Trommel, es kommt zum Schlupf zwischen dem Riemen und der Antriebswelle und es besteht die Gefahr, dass die Antriebswelle den Riemen im ungünstigsten Fall durchscheuert, so dass der Riemen reißt. Schlupf liegt immer dann vor, wenn der Riemen das von der Antriebswelle abgegebene Drehmoment nicht mehr aufnehmen kann. Ein Riemenriss zieht eine aufwendige und damit zeit- und kostenintensive Reparatur nach sich. Hier schafft die Erfindung Abhilfe.

Grundsätzlich ist das erfindungsgemäße Schlupferkennungsverfahren in weiten geeigneten Grenzen frei wählbar. Entsprechend lässt sich das erfindungsgemäße Schlupferkennungsverfahren leicht auf verschiedenste Anwendungsfälle anpassen, ohne dass das Prinzip des erfindungsgemäßen Schlupferkennungsverfahrens verändert werden muss.

Eine vorteilhafte Weiterbildung des erfindungsgemäßen Schlupferkennungsverfahrens sieht vor, dass mindestens eine vorher festgelegte Messstartbedingung als eine vorher festgelegte Betriebszeitdauer ausgebildet ist, während der die Wäschebehandlungsmaschine in deren Betriebszustand mit eingeschaltetem Motor betrieben worden ist. Auf diese Weise ist das erfindungsgemäße Schlupferkennungsverfahren auf schaltungstechnisch besonders einfache Art realisierbar. Bei der vorgenannten Betriebszeitdauer muss es sich nicht zwingend um eine Betriebszeitdauer während eines einzigen Betriebszustands der Wäschebehandlungsmaschine handeln. Denkbar ist auch, dass die vorgenannte Betriebszeitdauer als eine akkumulierte Betriebszeitdauer ausgebildet ist, so dass diese Betriebszeitdauer über eine Mehrzahl von Betriebszuständen der Wäschebehandlungsmaschine, also eine Mehrzahl von Wäschebehandlungsvorgängen mittels der Wäschebehandlungsmaschine, ermittelt wird.

Eine weitere vorteilhafte Weiterbildung des erfindungsgemäßen Schlupferkennungsverfahrens sieht vor, dass mindestens eine vorher festgelegte Messstartbedingung als ein Überschreiten eines vorher festgelegten Messstartdrehmoments des Motors ausgebildet ist, wobei das Messstartdrehmoment als ein Bruchteil eines mit dem Riemenantrieb maximal übertragbaren Drehmoments ausgebildet ist, bevorzugt, dass das Messstartdrehmoment 85% des mit dem Riemenantrieb maximal übertragbaren Drehmoments beträgt. Bei niedrigeren Drehmomenten, also bei Drehmomenten unterhalb des vorher festgelegten Messstartdrehmoments, ist die Gefahr eines Schlupfes praktisch nicht gegeben. Hierdurch ist die Durchführung der Messung des Drehzahlgradienten während der Messzeitdauer in sinnvoller Weise beschränkt, so dass beispielsweise eine ungewünschte Geräuschemission bei der Durchführung der Messung des Drehzahlgradienten auf ein Minimum reduziert ist. Ferner ist dadurch die Energieeffizienz der erfindungsgemäßen Wäschebehandlungsmaschine verbessert, ohne, dass die Funktionalität der erfindungsgemäßen Schlupferkennung beeinträchtigt ist.

Alternativ oder zusätzlich zu den vorgenannten Messstartbedingungen sind auch andere Messstartbedingungen grundsätzlich denkbar. Ferner ist es beispielsweise möglich, die beiden genannten Messstartbedingungen, also einerseits die vorher festgelegte Betriebszeit der Wäschebehandlungsmaschine in deren Betriebszustand mit eingeschaltetem Motor und andererseits das Überschreiten eines vorher festgelegten Messstartdrehmoments des Motors während des Betriebs der erfindungsgemäßen Wäschebehandlungsmaschine, miteinander zu kombinieren. Denkbar ist jedoch auch, dass die vorgenannten Messstartbedingungen jeweils oder zusammen mit mindestens einer weiteren Messstartbedingung kombiniert werden.

Eine andere vorteilhafte Weiterbildung des erfindungsgemäßen Schlupferkennungsverfahrens sieht vor, dass die Messzeitdauer kleiner oder gleich 2000 ms, bevorzugt kleiner oder gleich 1000 ms, besonders bevorzugt kleiner oder gleich 100 ms beträgt. Auf diese Weise ist eine an sich ungewünschte Beeinflussung des Betriebszustands der erfindungsgemäßen Wäschebehandlungsmaschine durch die Messung des Drehzahlgradienten wesentlich reduziert. Dies gilt besonders für die bevorzugte und insbesondere für die besonders bevorzugte Ausführungsform dieser Weiterbildung.

Eine weitere vorteilhafte Weiterbildung des erfindungsgemäßen Schlupferkennungsverfahrens sieht vor, dass der Grenzwert einem Rückgang der Drehzahl um 500 Umdrehungen/Minute während der Messzeitdauer, bevorzugt pro 100 ms der Messzeitdauer, entspricht. Hierdurch ist eine deutliche Abgrenzung des Grenzwerts für den Drehzahlgradienten von bei mit Wäsche beladenen oder unbeladenen Trommeln von Wäschebehandlungsmaschinen üblichen Rückgängen von Drehzahlen nach einem Ausschalten des Motors des Riemenantriebs ermöglicht. Dies gilt insbesondere für die bevorzugte Ausführungsform dieser Weiterbildung.

Eine andere vorteilhafte Weiterbildung des erfindungsgemäßen Schlupferkennungsverfahrens sieht vor, dass während der Messzeitdauer eine Drehzahlregelung des Motors ausgeschaltet ist. Auf diese Weise ist es möglich, die während des Betriebszustands der Wäschebehandlungsmaschine übliche Regelung für eine Wäschebehandlungsmaschine zur Regelung der Drehzahl des Motors des Riemenantriebs zum Antrieb der Trommel mit lediglich geringen Modifikationen auf das erfindungsgemäße Schlupferkennungsverfahren anzupassen.

Grundsätzlich ist die erfindungsgemäße Wäschebehandlungsmaschine nach Art, Funktionsweise, Material und Dimensionierung in weiten geeigneten Grenzen frei wählbar.

Siehe hierzu beispielsweise die diesbezüglichen Ausführungen in der Beschreibungseinleitung.

Entsprechend der letztgenannten Weiterbildung des erfindungsgemäßen Schlupferkennungsverfahrens sieht eine vorteilhafte Weiterbildung der erfindungsgemäßen Wäschebehandlungsmaschine vor, dass die Steuerung derart ausgebildet und eingerichtet ist, dass eine Drehzahl des Motors in dem Betriebszustand der Wäschebehandlungsmaschine mittels der Steuerung regelbar ist, wobei die Drehzahlregelung des Motors während der Messzeitdauer ausschaltbar und nach einem Ablauf der Messzeitdauer wieder automatisch einschaltbar ist. Wie oben bereits erläutert, sind hierdurch lediglich geringe Modifikationen zur Anpassung an das erfindungsgemäße Schlupferkennungsverfahren erforderlich. Beispielsweise ist es somit möglich, bereits existierende Baureihen von Wäschebehandlungsmaschinen ohne viel Aufwand auf erfindungsgemäße Wäschebehandlungsmaschinen umzurüsten oder nachzurüsten, so dass das erfindungsgemäße Schlupferkennungsverfahren durchführbar ist.

Ein Ausführungsbeispiel der Erfindung ist in den Zeichnungen rein schematisch dargestellt und wird nachfolgend näher beschrieben. Es zeigt
- Figur 1: ein Ausführungsbeispiel der erfindungsgemäßen Wäschebehandlungsmaschine in teilweiser Darstellung,
- Figur 2: ein erstes Drehzahl-Zeit-Diagramm, in dem der Drehzahlgradient des Motors des Ausführungsbeispiels in Abhängigkeit der Zeit für die Wäschebehandlungsmaschine im unbeladenen Zustand und mit unblockierter Trommel dargestellt ist,
- Figur 3: ein zweites Drehzahl-Zeit-Diagramm, in dem der Drehzahlgradient des Motors des Ausführungsbeispiels in Abhängigkeit der Zeit für die Wäschebehandlungsmaschine im mit Wäsche beladenen Zustand und mit unblockierter Trommel dargestellt ist und
- Figur 4: ein drittes Drehzahl-Zeit-Diagramm, in dem der Drehzahlgradient des Motors des Ausführungsbeispiels in Abhängigkeit der Zeit für die Wäschebehandlungsmaschine im mit Wäsche beladenen Zustand und mit blockierter Trommel dargestellt ist.

In den Fig. 1 bis 4 ist ein Ausführungsbeispiel der erfindungsgemäßen Wäschebehandlungsmaschine zur Durchführung des erfindungsgemäßen Schlupferkennungsverfahrens rein exemplarisch dargestellt.

Die Wäschebehandlungsmaschine 2 ist als ein Haushaltswäschetrockner für Textilien ausgebildet und umfasst ein Gehäuse 3, eine in dem Gehäuse 3 um eine Drehachse 4 drehbare Trommel 6 zur Aufnahme von als Textilien ausgebildeter Wäsche 8, einen Riemenantrieb 10 mit einem eine Antriebswelle 12 aufweisenden Motor 14 und einen die Antriebswelle 12 und die Trommel 6 drehmomentübertragend verbindenden Riemen 16 und eine nicht dargestellte Steuerung zur Ansteuerung des Motors 14. Die Antriebswelle 12 weist hier ein mit dem Riemen 16 in Eingriff befindliches, nicht dargestelltes Ritzel auf. Ferner ist der Motor 14 auf dem Fachmann an sich bekannte Art und Weise mittels einer Feder 18 an dem Gehäuse 3 der Wäschebehandlungsmaschine 2 derart federnd gelagert, dass der Riemen 16 zwischen der Trommel 6 und dem Motor 14, nämlich der Antriebswelle 12, mittels der Feder 18 vorgespannt ist. Darüber hinaus weist die Steuerung der Wäschebehandlungsmaschine 2 eine Drehzahlregelung zur Regelung der Drehzahl des Motors 14 in einem Betriebszustand der Wäschebehandlungsmaschine 2 mit eingeschaltetem Motor 14 auf. Entsprechend wird der Motor 14 mittels der vorgenannten Regelung derart bestromt, dass die Drehzahl einen beispielsweise in einem in der Steuerung ablaufenden Automatikprogramm zum Betrieb der Wäschebehandlungsmaschine 2 festgelegten Wert annimmt oder beibehält.

Nachfolgend werden die Funktionsweise der erfindungsgemäßen Wäschebehandlungsmaschine 2 und das erfindungsgemäße Schlupferkennungsverfahren gemäß dem vorliegenden Ausführungsbeispiel anhand der Fig. 1 bis 4 näher erläutert.

Zunächst befindet sich die Wäschebehandlungsmaschine 2 in einem Nicht-Betriebszustand und der Motor 14 ist ausgeschaltet.

Ein nicht dargestellter Benutzer belädt die Trommel 6 auf dem Fachmann an sich bekannte Art und Weise mit der als Textilien ausgebildeten Wäsche 8 und wählt an einer nicht dargestellten Bedienblende der Wäschebehandlungsmaschine 2 ein Automatikprogramm zur Behandlung der Wäsche 8, nämlich zur Trocknung der in der Trommel 6 befindlichen Wäsche 8, aus und startet das Automatikprogramm auf ebenfalls bekannte Weise.

Nachdem der Benutzer das Automatikprogramm gestartet hat wird die Wäschebehandlungsmaschine 2 in einen Betriebszustand überführt und der Motor 14 wird mittels der Steuerung eingeschaltet. Der Motor 14 treibt mittels dessen Antriebswelle 12 den mit der Antriebswelle 12 drehmomentübertragend verbundenen Riemen 16 an, so dass der ebenfalls mit der Trommel 6 drehmomentübertragend verbundene Riemen 16 die Trommel 6 um die Drehachse 4 dreht. Damit die vorgenannten drehmomentübertragenden Verbindungen einerseits zwischen der Antriebswelle 12 und dem Riemen 16 und andererseits zwischen dem Riemen 16 und der Trommel 6 auch bei Vibrationen der Trommel 6 im Betriebszustand der Wäschebehandlungsmaschine 2 funktionssicher gewährleistet sind, ist der Riemen 16 mittels der Feder 18 zwischen der Antriebswelle 12 des Motors 14 und der Trommel 6 vorgespannt.

Solange das von dem Motor 14 erzeugte Drehmoment auf die vorgenannte Art und Weise mittels des Riemens 16 an die Trommel 6 übertragen werden kann, liegt kein Schlupf des Riemens 16 vor. Entsprechend kommt es im Wesentlichen auch nicht zu einer ungewünschten Relativbewegung zwischen der Antriebswelle 12 des Motors 14 und dem Riemen 16. Kann der Riemen 16 das von dem Motor 14 erzeugte Drehmoment jedoch nicht mehr auf die Trommel 6 übertragen, beispielsweise weil die Trommel 6 aufgrund von einer ungünstigen Verteilung der Wäsche 8 in der Trommel 6 blockiert ist, kommt es zu einem Schlupf zwischen der Antriebswelle 12 des Motors 14 und dem Riemen 16 und damit zu einer an sich ungewünschten Bewegung der Antriebswelle 12 relativ zu dem Riemen 16. Wird dieser Schlupf nicht rechtzeitig erkannt und beseitigt, so kann es vorkommen, dass die Antriebswelle 12 den Riemen 16 durchscheuert und der Riemen 16 letztlich reißt. Eine aufwendige und damit zeit- und kostenintensive Reparatur wäre die Folge.

Um einen Schlupf des Riemens 16 rechtzeitig zu erkennen und abzuhelfen ist es nun gemäß dem vorliegenden Ausführungsbeispiel in dem Betriebszustand der Wäschebehandlungsmaschine 2 mit eingeschaltetem Motor 14 vorgesehen, dass mittels der Steuerung automatisch überwacht wird, ob mindestens eine vorher festgelegte Messstartbedingung vorliegt.

Bei dem erfindungsgemäßen Schlupferkennungsverfahren gemäß dem vorliegenden Ausführungsbeispiel kann die mindestens eine vorher festgelegte Messstartbedingung als eine vorher festgelegte Betriebszeitdauer ausgebildet sein, während der die Wäschebehandlungsmaschine in deren Betriebszustand mit eingeschaltetem Motor betrieben worden ist.

Denkbar ist aber auch, dass mindestens eine vorher festgelegte Messstartbedingung als ein Überschreiten eines vorher festgelegten Messstartdrehmoments des Motors ausgebildet ist, wobei das Messstartdrehmoment als ein Bruchteil eines mit dem Riemenantrieb maximal übertragbaren Drehmoments ausgebildet ist, beispielsweise, dass das Messstartdrehmoment 85% des mit dem Riemenantrieb maximal übertragbaren Drehmoments beträgt.

Ist mindestens eine der mindestens einen vorher festgelegten Messstartbedingung erfüllt, beispielsweise eine der beiden vorgenannten Messstartbedingungen, wird der Motor 14 für eine vorher festgelegte Messzeitdauer ausgeschaltet, also mittels der Steuerung stromlos geschaltet. Die Messzeitdauer beträgt hier kleiner oder gleich 2000 ms, nämlich 100 ms.

Grundsätzlich ist das Abschalten des Drehmoments des Motors 14 während der Messzeitdauer in weiten geeigneten Grenzen frei wählbar. Bei dem vorliegenden Ausführungsbeispiel wird das Ausschalten des Motors 14 während der Messzeitdauer auf schaltungstechnisch besonders einfache Art und Weise dadurch realisiert, dass eine Drehzahlregelung des Motors 14 während der Messzeitdauer ausgeschaltet ist.

Entsprechend ist die Steuerung der Wäschebehandlungsmaschine 2 derart ausgebildet und eingerichtet, dass eine Drehzahl des Motors 14 in dem Betriebszustand der Wäschebehandlungsmaschine 2 mittels der Steuerung regelbar ist, wobei die Drehzahlregelung des Motors 14 während der Messzeitdauer ausschaltbar und nach einem Ablauf der Messzeitdauer wieder automatisch einschaltbar ist.

Während der nun laufenden Messzeitdauer, also der 100 ms, wird ein Drehzahlgradient des Motors 14 in Abhängigkeit der Zeit gemessen.

Bei unbeladener und nicht blockierter Trommel 6 würde sich der aus dem in der Fig. 2 dargestellten Drehzahl-Zeit-Diagramm ersichtliche Drehzahlgradient ergeben. In dem Drehzahl-Zeit-Diagramm der Fig. 2 ist auf der Ordinate die Drehzahl in Umdrehungen pro Minute/1000 und auf der Abszisse die Zeit in Sekunden aufgetragen. Gleiches gilt für die nachfolgend erläuterten Drehzahl-Zeit-Diagramme der Fig. 3 und 4.

Wie aus der Fig. 2 hervorgeht, nimmt die Drehzahl nach dem Ausschalten des Motors 14 zum Zeitpunkt 0 s in der Messzeitdauer von 100 ms um 214 Umdrehungen pro Minute ab. Also reduziert sich die Drehzahl des Motors 14 in den 100 ms unmittelbar nach dem Ausschalten des Motors 14 in diesem Fall um 214 Umdrehungen pro Minute.

In dem vorliegenden Fall, in dem die Trommel 6 in dem Betriebszustand der Wäschebehandlungsmaschine 2 mit Wäsche 8 beladen und nicht blockiert ist, ergibt sich der aus der Fig. 3 ersichtliche Verlauf für den Drehzahlgradienten. Die Drehzahl nimmt hier, nach dem Ausschalten des Motors 14 zum Zeitpunkt 0 s, in der Messzeitdauer von 100 ms um 255 Umdrehungen pro Minute ab. Der Rückgang der Drehzahl ist also im Vergleich zu dem Fall gemäß der Fig. 2, bei dem die Trommel 6 nicht beladen ist, etwas größer.

Sollte der an sich ungewünschte Fall vorliegen, dass die mit Wäsche 8 beladene Trommel 6 während des Betriebszustands der Wäschebehandlungsmaschine 2, also bei eingeschaltetem Motor 14, beispielsweise durch eine ungünstige Verteilung der Wäsche 8 in der Trommel 6 blockiert ist, kann das von dem Motor 14 erzeugte Drehmoment mittels des Riemens 16 nicht an die Trommel 6 übertragen werden. Zwischen der Antriebswelle 12 des Motors 14 und dem Riemen 16 kommt es zum Schlupf. Dieser Fall ist in der Fig. 4 exemplarisch dargestellt. Wie daraus ersichtlich ist, nimmt die Drehzahl hier, nach dem Ausschalten des Motors 14 zum Zeitpunkt 0 s, in der Messzeitdauer von 100 ms um 700 Umdrehungen pro Minute ab. Der Rückgang der Drehzahl ist also im Vergleich zu dem Fall gemäß der Fig. 2 und auch im Vergleich zu dem Fall gemäß der Fig. 3 erheblich größer.

Entsprechend führen die oben vorgenannten Fälle, insbesondere die praktischen Fälle der Fig. 3 und 4, bei der Durchführung des erfindungsgemäßen Schlupferkennungsverfahrens gemäß dem vorliegenden Ausführungsbeispiel zu unterschiedlichen Ergebnissen.

Wird der gemessene Drehzahlgradient nach Ablauf der Messzeitdauer von 100 ms nach dem Ausschalten des Motors 14 mit dem vorher festgelegten Grenzwert, nämlich einem Rückgang der Drehzahl des Motors 14 um 500 Umdrehungen pro Minute innerhalb von 100 ms, verglichen, so ergibt sich für den Fall gemäß der Fig. 4, also den Fall mit Schlupf zwischen der Antriebswelle 12 des Motors 14 und dem Riemen 16, ein Rückgang der Drehzahl des Motors 14 um 700 Umdrehungen pro Minute innerhalb der Messzeitdauer von 100 ms. Der gemessene Drehzahlgradient liegt in diesem Fall also deutlich über dem Grenzwert von 500 Umdrehungen pro Minute innerhalb von 100 ms.

Entsprechend wird in diesem Fall mittels der oben genannten Überwachung des Drehzahlgradienten des Motors 14 eine Überschreitung des Grenzwerts durch den gemessenen Drehzahlgradienten ermittelt.

Aufgrund der vorgenannten Überschreitung des Grenzwerts für den Drehzahlgradienten des Motors 14 wird somit mittels der Steuerung automatisch festgestellt, dass zwischen der Antriebswelle 12 des Motors 14 und dem Riemen 16 ein Schlupf vorliegt. Bei dem vorliegenden Ausführungsbeispiel ist es vorgesehen, dass in diesem Fall eine vorher festgelegte Funktion der Wäschebehandlungsmaschine 2, nämlich eine vorher festgelegte Reduzierung der Drehzahl des Motors 14, erfolgt.

Im Unterschied dazu stellt sich die Sachlage in dem Normalfall gemäß der Fig. 3, als wenn kein Schlupf zwischen Antriebswelle 12 des Motors 14 und dem Riemen 16 vorliegt, wie folgt dar:
Wird der gemessene Drehzahlgradient nach Ablauf der Messzeitdauer von 100 ms nach dem Ausschalten des Motors 14 mit dem vorher festgelegten Grenzwert, nämlich einem Rückgang der Drehzahl des Motors 14 um 500 Umdrehungen pro Minute innerhalb von 100 ms, verglichen, so ergibt sich für den Fall gemäß der Fig. 3 lediglich ein Rückgang der Drehzahl des Motors 14 um 255 Umdrehungen pro Minute innerhalb der Messzeitdauer von 100 ms. Der gemessene Drehzahlgradient liegt in diesem Fall also deutlich unter dem Grenzwert von 500 Umdrehungen pro Minute innerhalb von 100 ms.

Entsprechend wird in diesem Fall mittels der oben genannten Überwachung des Drehzahlgradienten des Motors 14 eine Überschreitung des Grenzwerts durch den gemessenen Drehzahlgradienten nicht ermittelt.

Aufgrund dessen wird mittels der Steuerung automatisch festgestellt, dass zwischen der Antriebswelle 12 des Motors 14 und dem Riemen 16 kein Schlupf vorliegt und in dem Schlupferkennungsverfahren gemäß dem vorliegenden Ausführungsbeispiel erfolgt der automatische Rücksprung zum ersten Verfahrensschritt des Schlupferkennungsverfahrens, also der Betrieb der Wäschebehandlungsmaschine 2 in dem Betriebszustand mit eingeschaltetem Motor 14 und Überwachung, ob mindestens eine vorher festgelegte Messstartbedingung vorliegt.

Die Erfindung ist nicht auf das vorliegende Ausführungsbeispiel beschränkt. Beispielsweise sei hier auf die diesbezüglichen Ausführungen in der Beschreibungseinleitung verwiesen.

Insbesondere ist die Erfindung nicht auf die vorliegenden konstruktiven, fertigungstechnischen und schaltungstechnischen Details des vorliegenden Ausführungsbeispiels begrenzt.

## Patentansprüche

1. Schlupferkennungsverfahren für eine Wäschebehandlungsmaschine (2), wobei eine Trommel (6) der Wäschebehandlungsmaschine (2) mittels eines Riemenantriebs (10) mit einem eine Antriebswelle (12) aufweisenden Motor (14) und einen die Antriebswelle (12) des Motors (14) und die Trommel (6) drehmomentübertragend verbindenden Riemen (16) in einem Betriebszustand der Wäschebehandlungsmaschine (2) mit eingeschaltetem Motor (14) angetrieben wird, wonach das Verfahren die folgenden Verfahrensschritte in der angegebenen Reihenfolge aufweist:
- Betrieb der Wäschebehandlungsmaschine (2) in dem Betriebszustand und Überwachung, ob mindestens eine vorher festgelegte Messstartbedingung vorliegt;
- Abschalten des Drehmoments des Motors (14) für eine vorher festgelegte Messzeitdauer, falls die Messstartbedingung vorliegt;
- Messung eines Drehzahlgradienten des Motors (14) in Abhängigkeit der Zeit während der Messzeitdauer;
- Vergleich des gemessenen Drehzahlgradienten mit einem vorher festgelegten Grenzwert nach Ablauf der Messzeitdauer;
- Überprüfung, ob eine Überschreitung des Grenzwerts durch den gemessenen Drehzahlgradient vorliegt;
- Auslösung einer vorher festgelegten Funktion der Wäschebehandlungsmaschine (2), wenn der gemessene Drehzahlgradient den Grenzwert überschritten hat oder
- Rücksprung zum ersten Verfahrensschritt, falls der gemessene Drehzahlgradient den Grenzwert nicht überschritten hat.

2. Schlupferkennungsverfahren nach Anspruch 1, **dadurch gekennzeichnet, dass** mindestens eine vorher festgelegte Messstartbedingung als eine vorher festgelegte Betriebszeitdauer ausgebildet ist, während der die Wäschebehandlungsmaschine (2) in deren Betriebszustand mit eingeschaltetem Motor (14) betrieben worden ist.

3. Schlupferkennungsverfahren nach Anspruch 1 oder 2, **dadurch gekennzeichnet, dass** mindestens eine vorher festgelegte Messstartbedingung als ein Überschreiten eines vorher festgelegten Messstartdrehmoments des Motors (14) ausgebildet ist, wobei das Messstartdrehmoment als ein Bruchteil eines mit dem Riemenantrieb (10) maximal übertragbaren Drehmoments ausgebildet ist, bevorzugt, dass das Messstartdrehmoment 85% des mit dem Riemenantrieb (16) maximal übertragbaren Drehmoments beträgt.

4. Schlupferkennungsverfahren nach einem der Ansprüche 1 bis 3, **dadurch gekennzeichnet, dass** die Messzeitdauer kleiner oder gleich 2000 ms, bevorzugt kleiner oder gleich 1000 ms, besonders bevorzugt kleiner oder gleich 100 ms beträgt.

5. Schlupferkennungsverfahren nach einem der Ansprüche 1 bis 4, **dadurch gekennzeichnet, dass** der Grenzwert einem Rückgang der Drehzahl um 500 Umdrehungen/Minute während der Messzeitdauer, bevorzugt pro 100 ms der Messzeitdauer, entspricht.

6. Schlupferkennungsverfahren nach einem der Ansprüche 1 bis 5, **dadurch gekennzeichnet, dass** während der Messzeitdauer eine Drehzahlregelung des Motors (14) ausgeschaltet ist.

7. Wäschebehandlungsmaschine (2), umfassend ein Gehäuse (3), eine in dem Gehäuse (3) um eine Drehachse (4) drehbare Trommel (6) zur Aufnahme von Wäsche (8), einen Riemenantrieb (10) mit einem eine Antriebswelle (12) aufweisenden Motor (14) und einen die Antriebswelle (12) und die Trommel (6) drehmomentübertragend verbindenden Riemen (16) und eine Steuerung zur Ansteuerung des Motors (14), **dadurch gekennzeichnet, dass** die Steuerung und der Motor (14) derart aufeinander abgestimmt ausgebildet sind, dass das Schlupferkennungsverfahren nach einem der Ansprüche 1 bis 6 durchführbar ist.

8. Wäschebehandlungsmaschine (2) nach Anspruch 7, **dadurch gekennzeichnet, dass** die Steuerung derart ausgebildet und eingerichtet ist, dass eine Drehzahl des Motors (14) in dem Betriebszustand der Wäschebehandlungsmaschine (2) mittels der Steuerung regelbar ist, wobei die Drehzahlregelung des Motors (14) während der Messzeitdauer ausschaltbar und nach einem Ablauf der Messzeitdauer wieder automatisch einschaltbar ist.

## Claims

1. Slip detection method for a laundry treatment appliance (2), wherein a drum (6) of the laundry treatment appliance (2) is driven by means of a belt drive (10) having a motor (14) comprising a drive shaft (12) and a belt (16) connecting the drive shaft (12) of the motor (14) and the drum (6) in a torque-transmitting manner, in an operating state of the laundry treatment appliance (2) with the motor (14) switched on, according to which the method comprises the following method steps in the specified order:
- operating the laundry treatment appliance (2) in the operating state, and checking whether at least one previously defined measurement start condition is present;
- switching off the torque of the motor (14) for a previously defined measurement period if the measurement start condition is present;
- measuring a rotational speed gradient of the motor (14) over time during the measurement period;
- comparing the measured rotational speed gradient with a previously defined limit value after the measurement period has elapsed;
- checking whether the limit value is exceeded by the measured rotational speed gradient;
- triggering a previously defined function of the laundry treatment appliance (2) if the measured rotational speed gradient has exceeded the limit value or
- returning to the first method step if the measured rotational speed gradient has not exceeded the limit value.

2. Slip detection method according to claim 1, **characterised in that** at least one previously defined measurement start condition is designed as a previously defined operating period during which the laundry treatment appliance (2) has been operated in its operating state with the motor (14) switched on.

3. Slip detection method according to claim 1 or 2, **characterised in that** at least one previously defined measurement start condition is designed as an exceedance of a previously defined measurement starting torque of the motor (14), the measurement starting torque being designed as a fraction of a maximum torque transmittable by means of the belt drive (10), preferably **in that** the measurement starting torque is 85% of the maximum torque transmittable by means of the belt drive (16).

4. Slip detection method according to any of claims 1 to 3,
**characterised in that** the measurement period is less than or equal to 2000 ms, preferably less than or equal to 1000 ms, particularly preferably less than or equal to 100 ms.

5. Slip detection method according to any of claims 1 to 4,
**characterised in that** the limit value corresponds to a decrease of the rotational speed by 500 revolutions/minute during the measurement period, preferably per 100 ms of the measurement period.

6. Slip detection method according to any of claims 1 to 5,
**characterised in that** during the measurement period, a closed-loop rotational speed control of the motor (14) is switched off.

7. Laundry treatment appliance (2), having a housing (3), a drum (6) for receiving laundry (8), which drum can be rotated in the housing (3) about an axis of rotation (4), a belt drive (10) having a motor (14) which comprises a drive shaft (12), and a belt (16) connecting the drive shaft (12) and the drum (6) in a torque-transmitting manner, and a controller for controlling the motor (14),
**characterised in that** the controller and the motor (14) are designed to be coordinated with one another in such a way that the slip detection method according to any of claims 1 to 6 can be carried out.

8. Laundry treatment appliance (2) according to claim 7,
**characterised in that** the controller is designed and configured such that a rotational speed of the motor (14) in the operating state of the laundry treatment appliance (2) can be controlled in a closed-loop manner by means of the controller, the closed-loop rotational speed control of the motor (14) being able to be switched off during the measurement period and being able to be automatically switched on again after the measurement period has elapsed.

## Revendications

1. Procédé de détection de patinage destiné à une machine de traitement de linge (2), dans lequel un tambour (6) de la machine de traitement de linge (2) est entraîné à l'aide d'un entraînement par courroie (10) comportant un moteur (14) présentant un arbre d'entraînement (12) et une courroie (16) reliant l'arbre d'entraînement (12) du moteur (14) et le tambour (6) de manière à transmettre le couple de rotation dans un état de fonctionnement avec le moteur (14) activé de la machine de traitement de linge (2), après quoi le procédé présente, dans l'ordre indiqué, les étapes de procédé suivantes :
- fonctionnement de la machine de traitement de linge (2) dans l'état de fonctionnement et surveillance de la présence ou non d'au moins une condition de démarrage de mesure prédéterminée ;
- arrêt du couple de rotation du moteur (14) pendant une période de mesure prédéterminée si la condition de démarrage de mesure est présente ;
- mesure d'un gradient de fréquence de rotation du moteur (14) en fonction du temps pendant la période de mesure ;
- comparaison du gradient de fréquence de rotation mesuré avec une valeur limite prédéterminée à la fin de la période de mesure ;
- vérification de la présence ou non d'un dépassement de la valeur limite par le gradient de fréquence de rotation mesuré ;
- déclenchement d'une fonction prédéterminée de la machine de traitement de linge (2) lorsque le gradient de fréquence de rotation mesuré a dépassé la valeur limite ou
- retour à la première étape de procédé si le gradient de fréquence de rotation mesuré n'a pas dépassé la valeur limite.

2. Procédé de détection de patinage selon la revendication 1,
**caractérisé en ce qu'au** moins une condition de démarrage de mesure prédéterminée est réalisée sous forme d'une période de fonctionnement prédéterminée pendant laquelle la machine de traitement de linge (2) a fonctionné dans son état de fonctionnement avec le moteur (14) activé.

3. Procédé de détection de patinage selon la revendication 1 ou 2,
**caractérisé en ce qu'au** moins une condition de démarrage de mesure prédéterminée est réalisée sous forme d'un dépassement d'un couple de rotation de démarrage de mesure prédéterminé du moteur (14), dans lequel le couple de rotation de démarrage de mesure est réalisé sous forme d'une fraction d'un couple de rotation pouvant être transmis au maximum au moyen de l'entraînement par courroie (10), de préférence **en ce que** le couple de rotation de démarrage de mesure est égal à 85 % du couple de rotation pouvant être transmis au maximum au moyen de l'entraînement par courroie (16).

4. Procédé de détection de patinage selon l'une des revendications 1 à 3, **caractérisé en ce que** la période de mesure est inférieure ou égale à 2 000 ms, de préférence inférieure ou égale à 1 000 ms, de manière particulièrement préférée inférieure ou égale à 100 ms.

5. Procédé de détection de patinage selon l'une des revendications 1 à 4, **caractérisé en ce que** la valeur limite correspond à une diminution de la fréquence de rotation de 500 tours/minute pendant la période de mesure, de préférence toutes les 100 ms de la période de mesure.

6. Procédé de détection de patinage selon l'une des revendications 1 à 5, **caractérisé en ce qu'**une régulation de fréquence de rotation du moteur (14) est désactivée pendant la période de mesure.

7. Machine de traitement de linge (2), comprenant un boîtier (3), un tambour (6) pour la réception de linge (8) pouvant tourner autour d'un axe de rotation (4) dans le boîtier (3), un entraînement par courroie (10) comportant un moteur (14) présentant un arbre d'entraînement (12) et comportant une courroie (16) reliant l'arbre d'entraînement (12) et le tambour (6) de manière à transmettre le couple de rotation, et comprenant une commande pour la commande du moteur (14), **caractérisée en ce que** la commande et le moteur (14) sont réalisés de manière adaptée l'un à l'autre de telle sorte que le procédé de détection de patinage peut être mis en oeuvre selon l'une des revendications 1 à 6.

8. Machine de traitement de linge (2) selon la revendication 7,
**caractérisée en ce que** la commande est réalisée et configurée de telle sorte qu'une fréquence de rotation du moteur (14) peut être réglée au moyen de la commande dans l'état de fonctionnement de la machine de traitement de linge (2), dans laquelle le réglage de la fréquence de rotation du moteur (14) peut être désactivé pendant la période de mesure et peut être activé à nouveau automatiquement après une échéance de la période de mesure.
